# EUROPÄISCHE PATENTSCHRIFT

(11) **EP 3 001 592 B1**
(45) Veröffentlichungstag und Bekanntmachung des Hinweises auf die Patenterteilung: **09.08.2017**
(21) Anmeldenummer: 15171547.1
(22) Anmeldetag: 11.06.2015
(51) Int. Cl.: H04K 3/00, G04R 20/10, G08C 17/02, H04K 1/00

(54) **VERIFIZIERUNG VON ZEITZEICHEN**
VERIFICATION OF TIME SIGNALS
VERIFICATION DE TOP HORAIRES

(30) Priorität: 08.08.2014 DE 102014215737
(43) Veröffentlichungstag der Anmeldung: 30.03.2016
(73) Patentinhaber: Ruland, Christoph, 57076 Siegen (DE)
(72) Erfinder: Ruland, Prof. Dr. Christoph, 57076 Siegen (DE); Schneider, Matthias, 57234 Wilnsdorf (DE)
(74) Vertreter: Richardt Patentanwälte PartG mbB

(56) Entgegenhaltungen:
- US-A- 5 077 706
- US-A1- 2004 258 097
- US-A1- 2005 116 856
- US-A1- 2005 147 080
- US-A1- 2005 175 039
- US-A1- 2005 202 796
- US-A1- 2005 260 958
- US-A1- 2006 129 864

## Beschreibung

### Technisches Feld

Die vorliegende Erfindung betrifft die leitungsgebundene oder drahtlose Übertragung von Zeitzeichen und insbesondere ein Verfahren zur Verifizierung von Zeitangaben aus auf ein Dauerträgersignal modulierten Zeitzeichen sowie eine Vorrichtung zur Durchführung eines solchen Verfahrens.

### Stand der Technik

Aus dem Stand der Technik ist der automatische Abgleich von frei laufenden Uhren mittels leitungsgebunden oder drahtlos übertragener Zeitinformationen gut bekannt. Zeitinformationen, die auf einem Dauerträgersignal mit bestimmbarer Zuordnung des Bezugspunkts moduliert sind, werden hier im Weiteren als Zeitzeichen bezeichnet.

Ein bekanntes Beispiel für ein derartiges Zeitzeichen sind die schon seit mehreren Jahrzehnten über Langwellensender ausgestrahlten Zeitsignale, die ein fest vorgegebenes Zeitraster mit variablen und typisch amplitudenmodulierten Symbolen auffüllen. Der zeitliche Bezugspunkt der übertragenen Zeitinformation ist dementsprechend durch das Zeitraster gegeben. Einzelheiten dazu bietet der Artikel "Zeit- und Frequenzverteilung mit dem DCF77" in der Ausgabe 3/2009 der PTB Mitteilungen, die online über [http://www.ptb.de/cms/fileadmin/internet/publikationen/mitteitungen/ 2009/PTB-Mitteilungen_2009_Heft_3.pdf] abrufbar ist. Darüber hinaus ist ein Verfahren zur Gewinnung der Zeitinformation aus einem derartigen Zeitsignal in der Druckschrift DE 10 2004 005 340 A1 offenbart.

Eine anderes bekanntes Beispiel für Zeitzeichen sind die paketorientiert übertragenen Zeittelegramme, die unter anderem zur Synchronisierung von Empfangseinrichtungen in der Rundsteuertechnik beim Betrieb von Elektrizitätsnetzen genutzt werden. Die Rundsteuertechnik ermöglicht dem Netzbetreiber die Steuerung von Verbrauchern und/oder Einspeiseanlagen. Beispielsweise kann der Netzbetreiber durch die Rundsteuertechnik in Deutschland dezentrale Einspeiseanlagen nach dem Gesetz für den Vorrang Erneuerbarer Energien (EEG), also beispielsweise Solaranlagen, Wind- und Wasserkraftanlagen, durch Rundsteuertelegramme selektiv beeinflussen zum Zweck der Lastgangsteuerung. Rundsteuertelegramme können leitungsgebunden über das Elektrizitätsnetz und drahtlos über Funk übertragen werden. Drahtlos übertragene Rundsteuertelegramme werden als Funkrundsteuertelegramme bezeichnet. Einen derartigen drahtlosen Übertragungskanal stellt die Europäische Funk-Rundsteuerung GmbH über einen Langwellensender zur Verfügung.

Über diesen Sender werden neben den Funkrundsteuertelegrammen auch Zeittelegramme zur zeitlichen Synchronisation der Empfangsvorrichtungen ausgestrahlt. Für weitere Einzelheiten wird auf die Druckschrift DE 102 14 146 C1 verwiesen, die ein Funkrundsteuersystem zur Steuerung einer Vielzahl von dezentralen Kunden-Endgeräten in Abhängigkeit von kundeninitiierten Sendewünschen mittels zentraler Langwellen-Sendeeinrichtungen offenbart.

### Problemstellung und Kurzbeschreibung der Erfindung

Mit den bekannten Verfahren zur Entnahme von Zeitinformationen aus Zeitzeichen verbleibt allerdings das Problem, dass insbesondere auf drahtlosen Übertragungsstrecken eine unerkannte Fälschung möglich ist. Beispielsweise erscheinen sog. Replay Angriffe gegen die bekannten Verfahren erfolgsversprechend durchführbar, indem bereits ausgestrahlte Zeittelegramme aufgefangen und erneut in der Nähe des anzugreifenden Empfängers mit vergleichsweise hoher lokaler Feldstärke ausgestrahlt werden.

Eine Lösung diesbezüglich bietet das vorliegende Verfahren zur Verifizierung von Zeitangaben aus auf ein Dauerträgersignal modulierten Zeitzeichen mit den in Anspruch 1 angegebenen Merkmalen und die Vorrichtung zur Bereitstellung einer fernsynchronisierten verifizierten Zeitbasis mit den in Anspruch 8 angegebenen Merkmalen. Vorteilhafte Ausgestaltungen und Weiterbildungen sind in den jeweils abhängigen Unteransprüchen angegeben.

Grundlegend vorgeschlagen wird demnach ein Verfahren zur Verifizierung von Zeitangaben aus auf ein Dauerträgersignal modulierten Zeitzeichen mit Schritten zum Empfangen eines ersten Zeitzeichens mit einem ersten Bezugszeitpunkt, zum Empfangen eines zweiten Zeitzeichens mit einem zweiten Bezugszeitpunkt, der dem ersten Bezugszeitpunkt zeitlich folgt, zum Berechnen des zwischen den Bezugszeitpunkten liegenden Sollzeitabstands aus den in den empfangenen Zeitzeichen enthaltenen Zeitangaben, zum Bestimmen eines Zeitintervalls und Ermitteln eines Referenzzeitabstands unter Verwendung einer Zählung von Perioden des Dauerträgersignals innerhalb des Zeitintervalls, zum Vergleichen des Sollzeitabstands mit dem Referenzzeitabstand und zur Ausgabe eines Fehlersignals, wenn die durch den Vergleich ermittelte Abweichung einen vorgegebenen Toleranzwert überschreitet.

Ein Vorteil dieses Verfahrens kann darin gesehen werden, dass die Verifizierung der empfangenen Zeitdaten aus dem Empfangssignal heraus möglich ist und keine zusätzliche Zeitbasis erfordert. Außerdem erscheint es vorteilhaft, dass die Verifizierung durch den Bezug auf das Dauerträgersignal von Schwankungen in der Geschwindigkeit der Übertragung des Dauerträgersignals zwischen Sender und Empfänger unabhängig ist. Beispielsweise bleibt eine durch atmosphärische Schwankungen oder eine Bewegung des Empfängers verursachte Phasenschwankung außer Betracht.

In einer ersten Alternative einer Ausgestaltung des grundlegenden Verfahrens werden zur Verifizierung der Zeitangaben aus in einem festen zeitlichen Raster übertragenen Zeitsignalen für die Bestimmung des Referenzzeitabstands die Perioden des Dauerträgersignals im Zeitintervall zwischen den Bezugszeitpunkten der empfangenen Zeitsignale gezählt.

In einer zweiten Alternative einer Ausgestaltung des grundlegenden Verfahrens werden zur Verifizierung der Zeitangaben aus in einem losen zeitlichen Raster paketorientiert übertragenen Zeittelegrammen zur Bestimmung des Referenzzeitabstands die Perioden des Dauerträgersignals in dem Zeitintervall zwischen den empfangenen Zeittelegrammen gezählt und der Referenzzeitabstand durch Addition einer Paketdauer erhalten.

In einer Ausgestaltung der vorangehenden zweiten Alternative wird weiterhin die Paketdauer durch eine Zählung der Perioden des Dauerträgersignals während der Übertragung eines Zeittelegramms bestimmt.

In einer eigenständigen Ausgestaltung der vorangehenden zweiten Alternative werden bei der Zählung von Perioden eines frequenzmodulierten Dauerträgersignals die gezählten Perioden mit der durch die Frequenzmodulation variierenden Periodendauer gewichtet.

In einer Ausgestaltung des vorangehenden Verfahrens wird die Variation der Periodendauer des frequenzmodulierten Dauerträgersignals gemäß den daraus durch eine Demodulation abgeleiteten Daten festgelegt.

Ein Vorteil dieser Ausgestaltung kann darin gesehen werden, dass damit kein zusätzlicher Aufwand für eine direkte Messung der Periodendauer oder einer direkte Erfassung der Modulation entsteht. Der zeitliche Verlauf der Modulation und damit der Periodendauer wird stattdessen aus den ohnehin vorliegenden Daten der decodierten Zeit- oder Datentelegramme konstruiert.

In einer Ausgestaltung des vorangehenden Verfahrens wird bei der Bestimmung der Paketdauer die Variation der Periodendauer des frequenzmodulierten Dauerträgersignals aufgrund der Frequenzmodulation gemäß einem dem ersten Bezugszeitpunkt entsprechenden Zeittelegramm festgelegt. Falls das empfangene Signal unverfälscht ist, stimmt die damit ermittelte Variation der Periodendauer mit der tatsächlich im empfangenen Signal vorhandenen überein, und die darüber ermittelte Paketdauer ist korrekt.

Ein Vorteil dieser Ausgestaltung kann darin gesehen werden, dass damit eine Verifikation selbst dann noch möglich ist, wenn die Übertragungsqualität zwar die Perioden des Dauerträgersignals noch erkennen lässt, eine einwandfreie Demodulation aber nicht mehr möglich ist.

In einer Ausgestaltung des vorangehenden Verfahrens wird als Paketdauer ein fest vorgegebener Wert addiert.

Grundlegend vorgeschlagen wird weiterhin eine Vorrichtung zur Bereitstellung einer fernsynchronisierten verifizierten Zeitbasis, aufweisend Empfangseinrichtungen zum Empfangen eines Dauerträgersignals mit modulierten Zeitzeichen, Decodiereinrichtungen zum Entnehmen der Zeitzeichen aus dem Dauerträgersignal und zum Markieren eines Zeitintervalls durch Anfangs- und Endmarkensignale, Berechnungseinrichtungen zum Berechnen des zwischen den Bezugszeitpunkten liegenden Sollzeitabstands aus den in den empfangenen Zeitzeichen enthaltenen Zeitangaben, Zähleinrichtungen zum Zählen der Perioden des Dauerträgersignals in dem Zeitintervall zwischen den Anfangs- und Endmarkensignalen, Umrechnungseinrichtungen zum Umrechnen der gezählten Perioden in einen Referenzzeitabstand und Vergleichseinrichtungen zum Vergleichen des Sollzeitabstands mit dem Referenzzeitabstand und zur Ausgabe eines Fehlersignals an eine Fehlersfieuerungseinheit, wenn die durch den Vergleich ermittelte Abweichung einen vorgegebenen Toleranzwert überschreitet. Das Fehlersignal kann ferner ausgegeben werden, wenn das Zeitzeichen nicht verwendet werden konnte, z.B. bei einer Übertragungsstörung.

In einer Ausgestaltung der grundlegenden Vorrichtung sind die Empfangseinrichtungen als Direktempfänger ausgebildet und umfassen insbesondere einen selektiven Verstärker.

In einer Ausgestaltung der grundlegenden Vorrichtung umfassen die Decodiereinrichtungen einen Demodulator zur Demodulation eines frequenzmodulierten Signals und eine Rahmensynchronisationseinheit zur Rahmensynchronisation von übertragenen Datenpaketen.

In einer weiteren Ausgestaltung ist eine vorangehend definierte Vorrichtung ausgebildet zu einer Abrechnungseinheit in einer Stromtankstelle, einem Taxameter, einer Windkraftanlage, einer Solaranlage oder zu einer sonstigen Einheit, in der zeitabhängige Aktionen durchgeführt werden, wobei die Korrektheit der vorhandenen Zeitbasis vorhanden sein muss.

In einer weiteren Ausgestaltung ist eine vorangehend definierte Vorrichtung zu einem Zeitdienstrechner, Timeserver, Trusted-Platform-Module (TPM) oder Hardware-Security-Module (HSM) ausgebildet.

Der Begriff "Dauerträgersignal" bezeichnet dabei und im weiteren Text ein elektromagnetisches Trägersignal, das kontinuierlich dem Übertragungskanal zugeführt wird. Der Übertragungskanal kann ein physikalisches Medium oder eine freie Funkstrecke sein. Als physikalisches Medium kann beispielsweise ein elektrischer Leiter, ein Wellenleiter oder ein Lichtleiter dienen. Von einer freien Funkstrecke wird nachfolgend ausgegangen, wenn auf die Ausstrahlung eines Funkträgersignals Bezug genommen wird. Die kontinuierliche Zufuhr des Trägersignals setzt eine geeignete Auswahl und Festlegung der für die Datenübertragung grundsätzlich erforderlichen Modulation voraus. Soweit ein Frequenz- und/oder Phasenmodulationsverfahren genutzt wird, ergeben sich keine weiteren Einschränkungen. Bei der Verwendung eines Amplitudenmodulationsverfahrens muss der Modulationsindex derart festgelegt werden, dass das Funkträgersignal auch während der verringerten Amplitude am Ort der vorgesehenen Empfangseinrichtung noch ausreichend zuverlässig auf dem Übertragungskanal nachgewiesen werden kann.

Der Begriff "Zeitzeichen" bezeichnet eine durch Modulation eines Dauerträgersignals übermittelte Zeitangabe. Ein Zeitzeichen kann insbesondere ein Zeitsignal oder ein Zeittelegramm sein.

Der Begriff "Zeitsignal" bezeichnet eine kontinuierlich in einem festen zeitlichen Raster übertragene Datenstruktur mit einer darin enthaltenen Zeitangabe. Typisch ist das feste zeitliche Raster gleichmäßig und die Datenstruktur wird dementsprechend periodisch wiederkehrend übertragen. Das feste zeitliche Raster erlaubt eine besonders genaue Bestimmung des sog. "Bezugszeitpunkts" der Zeitangabe innerhalb des Zeitzeichens. Bei einem Zeitsignal ist der Bezugszeitpunkt der Zeitpunkt innerhalb der Übertragung, zu dem die mit dem Zeitsignal bezeichnete Zeit erreicht wird. Ein bekanntes Zeitsignal ist das drahtlos übertragene DCF77, das vom Sender Mainflingen über ein amplitudenmoduliertes Dauerträgersignal mit einer Frequenz von 77,5 kHz und einem festen Zeitraster von einer Sekunde ausgestrahlt wird. In jeder Sekunde wird ein Symbol übertragen. Die Bezugspunkte dieses Zeitsignals liegen dabei am Ende eines 60-Sekundenrahmens. Als Besonderheit weist das DCF77 neben dem amplitudenmodulierten Datenaggregat mit der Zeitangabe eine sich gleichfalls mit dem festen Zeitraster wiederholende pseudozufällige Phasenumtastung (PSK - Phase Shift Keying) auf. Diese erlaubt eine sehr genaue Bestimmung der Bezugspunkte am Ende des 60-Sekundenrahmen durch Kreuzkorrelation des empfangenen Signals gegen ein im Empfänger erzeugtes Signal gleicher Frequenz mit identischer pseudozufälliger Phasenumtastung. Wegen weiterer Einzelheiten wird auf den eingangs bezeichneten Artikel in den PTB Mitteilungen verwiesen.

Der Begriff "Zeittelegramm" bezeichnet ein übertragenes Datenpaket mit einer darin enthaltenen Zeitangabe. Der Aufbau des Datenpakets entspricht dabei einem bestimmten oder bestimmbaren Schema, wodurch die enthaltene Zeitangabe einem bestimmten Bezugszeitpunkt innerhalb oder in der Nähe des Ausstrahlungszeitpunktes des Zeittelegramms zugeordnet werden kann. Beispielsweise kann der Bezugszeitpunkt dem Zeitpunkt der Übertragung des ersten Symbols in dem Datenpaket entsprechen. Im Unterschied zum vorangehend definierten Zeitsignal muss die Übertragung des Zeittelegramms nicht in einem fest vorgegebenen zeitlichen Raster erfolgen, Zeittelegramme können in einem losen zeitlichen Raster übertragen werden, das auf der Seite des Empfängers eine Vorhersage über eine Möglichkeit zum Empfang nicht oder nur begrenzt erlaubt. Mitunter wird in praktischen Anwendungen das zur Übertragung der Zeittelegramme genutzte Dauerträgersignal gleichzeitig zur Übertragung anderer Telegramme genutzt. Je nach Aufkommen und Priorisierung dieser anderen Telegramme kann dadurch die Übertragung der Zeittelegramme in dem Sinne verdrängt werden, dass sich der zeitliche Abstand zwischen aufeinanderfolgenden Zeittelegrammen erhöht. Dementsprechend verringern sich für einen Empfänger der Zeittelegramme die Möglichkeiten zum insbesondere vorhersagbaren Empfang der Zeitangaben.

Als "Zeitdienst" wird der Betrieb einer technischen Infrastruktur zum Übertragen von Zeitzeichen bezeichnet. Typisch umfasst eine solche technische Infrastruktur ein Zeitnormal, das die verbindliche Grundlage für die auszustrahlenden Zeitzeichen liefert. Wiederum typisch wird das Zeitnormal durch eine Atomuhr bereitgestellt. Weiterhin umfasst die technische Infrastruktur einen Hochfrequenzsender zum Ausstrahlen eines modulierten Dauerträgersignals, von dem durch ein geeignetes Demodulationsverfahren die Zeitzeichen mit den Zeitangaben ableitbar sind. Für diese Zwecke besonders geeignet erscheinen Langwellensender mit einer Arbeitsfrequenz von 30-300 kHz, weil die damit abgestrahlten elektromagnetischen Wellen mit sehr kleinen Laufzeiten über sehr große Entfernungen tragen. Zudem benötigt die Ausstrahlung von Zeitzeichen nur sehr wenig Bandbreite.

### Figurenbeschreibung

Exemplarische Verfahren zur Verifizierung von Zeitangaben aus auf ein Dauerträgersignal modulierten Zeitzeichen und eine exemplarische Vorrichtung zur Durchführung eines solchen Verfahrens sind in den anhängenden Zeichnungen veranschaulicht. Darin zeigen:
- Fig. 1: einen schematischen Signalgang eines amplitudenmodulierten Dauerträgersignals mit einem festen zeitlichen Raster als Grundlage für ein erstes exemplarisches Verfahren;
- Fig. 2: eine Veranschaulichung der zeitlichen Folge der Datenpakete in einem paketorientierten Übertragungsschema als Grundlage für ein zweites exemplarisches Verfahren; und
- Fig. 3: eine exemplarische Vorrichtung zur Durchführung des zweiten exemplarischen Verfahrens für das Übertragungsschema gemäß Fig. 2.

### Ausführliche Beschreibung

Die schematische Darstellung in Fig. 1 zeigt einen typischen zeitlichen Signalgang 100 für die Übertragung von Zeitsignalen 110, 120, 130 am Sender und Empfänger. Das Empfangssignal ist bei ungestörtem Empfang zeitlich ununterbrochen vorhanden, weil die Übertragung ein Dauerträgersignal verwendet. Auf dem Dauerträgersignal sind durch Amplitudenmodulation mehrere unmittelbar aufeinanderfolgende Zeitsignale 110, 120, 130 codiert. Die Zeitsignale 110, 120, 130 liegen in einem fest vorgegebenen zeitlichen Raster und enthalten jeweils eine Zeitangabe. Zudem markieren die Zeitsignale den jeweils zu der Zeitangabe gehörigen Bezugszeitpunkt 112, 122, 132.

In der exemplarischen Situation sind die Zeitangaben und Bezugszeitpunkte 112, 122, 132 auf dem Dauerträgersignal durch drei unterschiedliche Symbole codiert, die in einem zeitlichen Sekundenraster gesendet werden. Die logischen Werte 0 und 1 werden durch eine kurze bzw. lange Absenkung der Signalamplitude am Anfang der jeweiligen Sekunde dargestellt. Das Symbol für den Bezugszeitpunkt wird durch ein Auslassen der Absenkung verwirklicht. Die nachfolgende fallende Flanke in der Signalstärke kann demnach zur Erkennung des Bezugszeitpunkts genutzt werden. Die Übertragung wird in einem 60-Sekundenrahmen wiederholt. Dementsprechend gehen in jedem Zeitsignal 110, 120, 130 dem Symbol für die Anzeige des Bezugszeitpunkts 59 Symbole mit Binärdaten voraus, in denen die zum Bezugszeitpunkt gehörende Zeitangabe in geeigneter Weise codiert ist.

Die Maßnahmen und Vorrichtungen zum Empfang der Zeitsignale 110, 120, 130, zur Entnahme der Zeitangaben und zum Erkennen der Bezugszeitpunkte 112, 122, 132 sind bekannt und werden deswegen hier nicht weiter dargestellt. Wird beim Empfang eines Zeitsignals 110, 120, 130 eine Zeitangabe decodiert, kann diese zum dem jeweils nachfolgend erkannten Bezugszeitpunkt 112, 122, 132 für die Synchronisierung einer lokalen Uhr des Empfängers oder für jeden anderen Zweck genutzt werden.

Insbesondere falls die Trägerfrequenz des Dauerträgersignals mit derselben Zeitbasis stabilisiert ist, aus der die mit den Zeitsignalen 110, 120, 130 übertragenen Zeitangaben abgeleitet sind, erlaubt dies eine einfache Verifizierung oder Konsistenzprüfung von nacheinander empfangenen Zeitsignalen 110, 120, 130 durch das nachfolgend erläuterte erste exemplarische Verfahren.

In dem ersten exemplarischen Verfahren wird zur Verifizierung nach dem Empfang eines ersten Zeitsignals 110, und zwar vorliegend beim Erkennen des Bezugspunkts 112 zu einer decodierten Zeitangabe, eine Zählung der Perioden des Dauerträgersignals gestartet, die mit dem Empfang eines zweiten, nachfolgenden Zeitsignals 120 oder 130 an dessen Bezugszeitpunkt 122 bzw. 132 gestoppt wird. Das zweite Zeitsignal 130 muss dabei nicht unmittelbar dem ersten Zeitsignal 110 folgen. Zwischen dem Empfang des ersten und zweiten Zeitsignals 110, 130 kann auch ein längerer Zeitraum mit einer Anzahl weiterer Zeitsignale 120 verstreichen, solange jedenfalls ein ununterbrochener Empfang des Dauerträgersignals für die Zählung der Perioden gewährleistet ist.

Nach Abschluss der Zählung wird aus den Zeitangaben des ersten und zweiten empfangenen Zeitsignals 110, 120 bzw. 110, 130 ein Sollzeitabstand berechnet. Aus den gezählten Perioden des Dauerträgersignals wird über die bekannte Trägerfrequenz ein Zeitabstand 170, 180 berechnet, der wegen der Bezugnahme auf das Dauerträgersignal der Zeitreferenz hier als Referenzzeitabstand bezeichnet wird. Falls die durch den Vergleich zwischen Sollzeitabstand und Referenzzeitabstand ermittelten Abweichungen einen vorgegebenen Toleranzwert überschreiten, wird ein Fehlersignal ausgegeben.

Ein exemplarisches paketorientiertes Datenübertragungsschema 200 veranschaulicht Fig. 2. Ein derartiges Datenübertragungsschema wird beispielsweise in der bekannten Rundsteuerung und insbesondere in der Funkrundsteuerung für Energieversorgungsnetze verwirklicht. Da dieses Übertragungsschema den an sich gut bekannten Ansätzen für paketorientierte Übertragungsschemata weitgehend entspricht, wird sich die weitere Darstellung auf die für das nachfolgend erläuterte zweite exemplarische Verfahren zur Verifikation wesentlichen Aspekte beschränken.

Im Verlauf der Zeit von links nach rechts werden mehrere Datenpakete 210, 220, 230, 240, 250 übertragen. Im Einzelnen handelt es sich bei diesen Datenpaketen um vier Zeittelegramme 210, 220, 240, 250 und ein Datentelegramm 230. Die Zeitpunkte der jeweiligen Übertragung sind dabei nicht starr festgelegt, sondern werden senderseitig bestimmt. Allerdings sind die Datenpakete 210, 220, 230, 240, 250 in der paketweisen Übertragung zeitlich gegeneinander abgegrenzt und dürfen sich insbesondere nicht zeitlich überlappen. Innerhalb der Datenpakete 210, 220, 230, 240, 250 hält die Modulation zudem ein vorgegebenes zeitliches Raster ein. Daraus kann durch eine als Rahmensynchronisation bezeichnete Maßnahme die zeitliche Lage eines empfangenen Datenpakets im Empfangssignal festgestellt werden. Zwischen den Datenpaketen 210, 220, 230, 240, 250 befindet sich typisch zumindest ein kleiner zeitlicher Abstand, der nicht für eine Übertragung genutzt wird und deshalb das Dauerträgersignal ohne jegliches Modulationsmuster enthält.

Auf der Grundlage eines Signals mit dem zeitlichen Übertragungsschema gemäß Fig. 2 wird das zweite exemplarische Verfahren zur Verifizierung von Zeitangaben aus Zeittelegrammen mit den nachfolgend angegebenen Maßnahmen erhalten.

Dazu wird zunächst ein erstes Zeittelegramm 210 für einen ersten Bezugszeitpunkt 212 empfangen. Insbesondere wird dabei durch eine Demodulation des empfangenen Dauerträgersignals ein Datenstrom erzeugt, aus dem durch eine Decodierung die betreffende erste Zeitangabe gewonnen wird. Weiterhin wird der Bezugspunkt 212 des ersten Zeittelegramms 210 durch eine Rahmensynchronisation des empfangenen Zeittelegramms 210 erhalten.

Zusammenhängend mit der Rahmensynchronisation des ersten Zeittelegramms 210 wird ein Startmarkensignal 214 erzeugt, das mit dem Bezugszeitpunkt 212 des ersten Zeittelegramms zusammenfällt. Das Startmarkensignal 214 bezeichnet den Anfang eines Zeitintervalls 216, währenddessen Perioden des Dauerträgersignals erfasst und gezählt werden. Diese Zählung wird durch ein Endmarkensignal 224 beendet, das aus der Rahmensynchronisation eines zweiten Zeittelegramms 220 abgeleitet wird mit dem Anfang des zweiten Zeittelegramms 220 zusammenfällt. Darüber hinaus wird das zweite Zeittelegramm 220 in gleicher Weise empfangen verarbeitet wie das erste. Insbesondere wird die darin enthaltene Zeitangabe entnommen.

Aus den Zeitangaben des ersten und zweiten Zeittelegramms 210, 220 wird weiterhin der zwischen den Bezugszeitpunkten 212 und 222 liegende Sollzeitabstand 218 bestimmt. Dieser Sollzeitabstand 218 entspricht der senderseitig verstrichenen Zeit in der Aussendung zwischen den Bezugszeitpunkten 212, 222 in der Messung entsprechend dem vom Sender verwendeten Zeitnormal.

Außerdem wird über die während des Zeitintervalls 216 zwischen dem Startmarkensignal 214 und dem Endmarkensignal 224 gezählten Perioden des Dauerträgersignals ein Referenzzeitabstand 270 ermittelt. Einen ersten Beitrag zu dem Referenzzeitabstand 270 bildet die Paketdauer 260, also die zeitliche Länge des zweiten Zeittelegramms 220.

Diese Paketdauer 260 wird vorliegend als einheitlicher und fest vorgegebener Wert für alle Zeittelegramme vorausgesetzt. Der weitere Beitrag 216 zum Referenzzeitabstand 270 aufgrund des Zeitintervalls 216 wird aus den zwischen dem Startmarkensignal 214 und dem Endmarkensignal 224 gezählten Perioden abgeleitet. Die Ableitung kann allein aufgrund des gezählten Werts erfolgen, wenn die Frequenz des Dauerträgersignals während der Zählung unverändert ist oder die durch eine eventuell vorhandene Frequenzmodulation vorhandenen Schwankungen der Periodendauer sich in der Summe über das Zeitintervall 216 kompensieren.

In der exemplarischen Datenübertragung gemäß Fig. 2 kann beispielsweise in der Lücke zwischen dem ersten 210 und dem zweiten Zeittelegramm 220 vom Vorliegen dieser Voraussetzung im Sinne einer ersten Alternative ausgegangen werden. Falls hingegen im Sinne einer zweiten Alternative die Periodendauer des Dauerträgersignals während der Zählung einer Änderung aufgrund einer Frequenzmodulation unterliegt, wie dies beispielsweise an der Stelle des Datentelegramms 230 der Fall ist, sollte diese Änderung zur Verbesserung der Genauigkeit bei der Bestimmung des Referenzzeitabstand 280 angemessen berücksichtigt werden. Dazu kommen grundsätzlich mehrere Ansätze in Betracht.

Zunächst könnte auf einem direkten Weg der Modulationszustand des Dauerträgersignals laufend erfasst werden. Allerdings ist diese Erfassung mit einer Unschärfe behaftet, weil durch die Verarbeitung des empfangenen Signals die zeitlichen Grenzen der einzelnen Symbole der Modulation nicht mehr exakt feststellbar sind. Außerdem kann die Feststellbarkeit dieser zeitlichen Grenzen durch Störungen auf der Übertragungsstrecke verschlechtert sein.

Diese Probleme lassen sich wenigstens teilweise durch einen abgewandelten Ansatz beheben. Dazu wird der vom Dauerträgersignal durch Demodulation und Decodierung abgelesene Datenstrom als Grundlage für ein Modell des gesendeten Dauerträgersignals genutzt. Die empfangenen Symbole werden damit quasi im vorgegebenen exakten Zeitraster rekonstruiert. Soweit die Symbole richtig demoduliert und decodiert werden, ergibt sich durch diese Rekonstruktion also der ideale Frequenzgang am Sender. Zudem können Maßnahmen der Fehlerkorrektur auf den mit den Symbolen codierten Daten noch weiter dazu beitragen, diesen idealen Frequenzgang aufzufinden. Mit diesem Ansatz wird beispielsweise der Inhalt des Datentelegramms 230 gelesen und der zu dessen Übertragung idealerweise gesendete Frequenzgang aufgrund des vorgegebenen Daten- und Symbollayouts rekonstruiert.

Ein noch weitergehender Ansatz könnte vorsehen, den Frequenzgang und das Modulationsmuster unabhängig vom tatsächlich empfangenen Dauerträgersignal zu bestimmen. Dies ist allerdings nur möglich, wenn die auf der Übertragungsstrecke gesendeten Daten insofern vorab feststehen, dass und ausgehend von einem zutreffend erkannten Datenpaket die Inhalte der nachfolgenden bestimmbar sind. Dies wäre insbesondere der Fall, wenn das Dauerträgersignal ausschließlich zur Übertragung der Zeittelegramme genutzt wird und diese Zeittelegramme ausschließlich zu vorgegebenen Bezugszeitpunkten übertragen werden. Dann könnte aus dem Zeitpunkt des Empfangs eines Datenpakets auf dessen Inhalt geschlossen werden. In den meisten praktisch relevanten Anwendungsszenarien dürfte dies allerdings nicht der Fall sein.

In einer möglichen Ausgestaltung des exemplarischen Verfahrens könnte vorgesehen sein, auch die Paketdauer 260 durch einen der vorangehend erläuterten Ansätze zu bestimmen. Ein derart abgewandeltes Verfahren könnte mit Datenpaketen wechselnder Länge umgehen.

Schließlich wird in dem zweiten exemplarischen Verfahren der Sollzeitabstand 218 mit dem Referenzzeitabstand 270 verglichen. Dazu wird beispielsweise die Differenz aus beiden Werten gebildet. Falls diese Differenz einen vorgegebenen Toleranzwert überschreitet, kann ein Fehlersignal ausgegeben werden.

Das vorangehend dargestellte zweite exemplarische Verfahren für die Verifizierung von Zeitangaben aus Zeittelegrammen kann mit der exemplarischen Vorrichtung 300 zur Bereitstellung einer fernsynchronisierten verifizierten Zeitbasis gemäß Fig. 3 durchgeführt werden. Diese umfasst entlang der Verarbeitungsstrecke, also in der Richtung des Signal- und Datenflusses betrachtet, die nachfolgend erläuterten Baugruppen oder Funktionseinheiten.

Am Anfang der Verarbeitungsstrecke sind Empfangseinrichtungen 310 vorgesehen zum Empfangen des Dauerträgersignals mit den frequenzmodulierten Datenstrukturen. Insbesondere umfassen die Empfangseinrichtungen 310 einen an die Frequenz des Dauerträgersignals angepassten Antennenkreis 312, der mit dem Eingang eines Direktempfängers 314 verbunden ist. Bei dem Direktempfänger 314 handelt es sich vorzugsweise um einen frequenzselektiven Verstärker, der eine besonders gute Unterdrückung von Störsignalen und Rauschen leisten kann.

Ein Direktempfänger 314 hat gegenüber den in vergleichbaren Situationen typisch eingesetzten Überlagerungsempfängern hier den Vorteil, dass dieser das Dauerträgersignal nicht unterdrückt oder abgeschwächt. Dadurch kann das Dauerträgersignal durch Zählen der ablaufenden Perioden als Zeitbasis verwendet werden. Das am Ausgang des Direktverstärkers 314 zur Verfügung stehende verstärkte Dauerträgersignal wird weiterhin zweckmäßig über ein Filter 316 der anschließenden Verarbeitung zugeführt.

Die Verarbeitungsstrecke enthält weiterhin Decodiereinrichtungen 320 zum Entnehmen der Daten aus dem Dauerträgersignal und zum Feststellen des Zeitrahmens der Datenübertragung. Insbesondere enthalten die Decodiereinrichtungen 320 in der exemplarischen Situation einen Demodulator 322, um durch Demodulation des Dauerträgersignals die übertragenen Datenpakete, nämlich die Zeit- und Datentelegramme, zu entnehmen und weiteren Einrichtungen zur nachfolgenden Verarbeitung zur Verfügung zu stellen. Weiterhin insbesondere enthalten in der exemplarischen Situation die Decodiereinrichtungen 320 eine Rahmensynchronisationseinheit 324 zum Bestimmen des Rahmens, also der zeitlichen Lage der übertragenen Datenpakete.

Außerdem ist die Rahmensynchronisationseinheit 324 in der exemplarischen Ausführungsform dazu eingerichtet, Anfangs- und Endmarkensignale zur Anzeige eines zeitlichen Intervalls auszugeben. Diese Anfangs- und Endmarkensignale werden insbesondere von vorgegebenen Bezugspunkten in den Rahmen der paketweisen Übertragung abgeleitet. Insbesondere ist die Rahmensynchronisationseinheit 324 in der exemplarischen Ausführungsform dazu eingerichtet, das Anfangsmarkensignal am Ende eines vorangehenden Zeittelegramms und das Endmarkensignal am Anfang eines der nachfolgenden Zeittelegramme zu erzeugen.

Die Verarbeitungsstrecke enthält weiterhin Berechnungseinrichtungen 330 zum Berechnen des Sollzeitabstands 218, 228 zwischen den zwischen den Bezugszeitpunkten aus den Zeitangaben der betreffenden empfangenen Zeittelegramme 210, 220 bzw. 220, 250. Dieser Sollzeitabstand 218, 228 wird insbesondere durch Subtraktion der Zeitangaben und erforderlichenfalls durch eine nachfolgende Konversion auf eine zeitkontinuierliche Darstellung erhalten. Letztere ist insbesondere dann erforderlich, wenn die Zeitangaben in den Zeittelegrammen in Jahreszahl, Monat, Tag, Stunde und Sekunde gegliederten codiert sind.

Die Verarbeitungsstrecke enthält weiterhin Zähleinrichtungen 340 zum Zählen der Perioden des Dauerträgersignals innerhalb des von der Rahmensynchronisationseinheit 324 durch die Anfangs- und Endmarkensignale vorgegebenen Intervalls. In der vorliegenden exemplarischen Ausführungsform der Vorrichtung 300 startet das von der Rahmensynchronisationseinheit 324 erzeugte Anfangsmarkensignal den Zähler 340, der die Perioden des Dauerträgersignals bis zum Eintreffen des Endmarkensignals zählt. Der Zähler 340 ist ferner dazu eingerichtet, das Ergebnis dieser Zählung als digital codierten Zählwert auszugeben.

Die Verarbeitungsstrecke enthält weiterhin Umrechnungseinrichtungen 350 zum Umrechnen des vom Zähler 340 zugeführten Zählwerts in einen Referenzzeitabstand. In der exemplarischen Ausführungsform der Vorrichtung 300 sind die Umrechnungseinrichtungen 350 insbesondere dazu eingerichtet, wie vorangehend beschrieben ein Frequenzmodulationsmuster auf dem Dauerträgersignal bei der Umrechnung zu berücksichtigen. Dazu verfügt die Umrechnungseinrichtung 350 über die Möglichkeit, Teile des Zählergebnisses mit unterschiedlichen Periodendauern für das Gesamtergebnis zu gewichten.

Die Verarbeitungsstrecke enthält weiterhin enthält weiterhin Vergleichseinrichtungen 360 zum Vergleichen der Sollzeitabstands 218, 228 mit dem Referenzzeitabstand 270. Die Vergleichseinrichtungen 360 sind dazu eingerichtet, alternative Signale auszugeben zur Anzeige, ob die durch den Vergleich ermittelte Abweichung einen vorgegebenen Toleranzwert einhält oder überschreitet. Das zur Anzeige der Einhaltung von den Vergleichseinrichtungen 360 ausgegebene Signal wird einer Kontrolleinheit 380 zugeführt, die aufgrund des eingehenden Signals das betreffende Zeittelegramm als verifiziert verarbeitet und exemplarisch an einen zeitabhängig arbeitenden Aktor 390 weitergibt. Dem Aktor 390 steht damit eine fernsynchronisierte verifizierte Zeitbasis zur Verfügung. Das eventuell zur Anzeige der Überschreitung ausgegebene Fehlersignal wird in der exemplarischen Vorrichtung hingegen einer Fehlersteuerungseinheit 370 zugeführt und dort weiterverarbeitet. Die Weiterverarbeitung kann die Ausgabe eines Signals an die Kontrolleinheit 380 umfassen.

Die vorangehend erläuterte Vorrichtung 300 kann vorteilhaft dazu genutzt werden, eine Manipulation der über die Zeittelegramme empfangenen Zeitangaben zu erschweren. Sie bietet sich daher als Teil einer Abrechnungseinheit für zeitbasierte Abrechnung an, beispielsweise in einer Stromtankstelle, einem Taxameter, einer Windkraftanlage, einer Solaranlage oder für Einheiten, in denen zeitabhängige Aktionen durchgeführt werden, wobei die Korrektheit der vorhandenen Zeitbasis vorhanden sein muss.

Ferner kann die vorangehend erläuterte Vorrichtung 300 zweckmäßig als ein Teil eines Zeitdienstrechners, Timeservers, Trusted-Platform-Modules (TPM) oder Hardware-Sicherheitsmoduls (HSM) vorgesehen sein.

### Bezugszeichenliste

- 100: Signalgang
- 110: Erstes Zeitsignal
- 112: Bezugszeitpunkt erstes Zeitsignal
- 120: Zweites Zeitsignal
- 122: Bezugszeitpunkt zweites Zeitsignal
- 130: Drittes Zeitsignal
- 132: Bezugszeitpunkt drittes Zeitsignal
- 170: Referenzzeitabstand
- 180: Referenzzeitabstand
- 200: Datenübertragungsschema
- 210: Erstes Zeittelegramm
- 212: Bezugszeitpunkt des ersten Zeittelegramms
- 214: Startmarkensignal
- 216: Zeitintervall
- 218: Sollzeitabstand
- 220: Zweites Zeittelegramm
- 222: Bezugszeitpunkt des zweiten Zeittelegramms
- 214: Endmarkensignal
- 226: Zeitintervall
- 228: Solizeitabstand
- 230: Datentelegramm
- 240: Drittes Zeittelegramm bei gestörter Übertragung
- 250: Viertes Zeittelegramm
- 260: Paketdauer
- 270: Referenzzeitabstand
- 280: Referenzzeitabstand
- 300: Vorrichtung zur Bereitstellung einer fernsynchronisierten verifizierten Zeitbasis
- 310: Empfangseinrichtungen
- 312: Angepasster Antennenkreis
- 314: Selektiver Verstärker
- 316: Filter
- 320: Decodiereinrichtungen
- 322: Frequenzdemodulator
- 324: Rahmensynchronisationseinheit
- 326: Datendecoder
- 330: Berechnungseinrichtungen
- 340: Zähler
- 350: Umrechnungseinrichtungen
- 360: Vergleichseinrichtungen
- 370: Fehlersteuerungseinheit
- 380: Kontrolleinheit
- 390: Aktor

## Patentansprüche

1. Verfahren zur Verifizierung von Zeitangaben aus auf ein Dauerträgersignal modulierten Zeitzeichen (110, 120, 130; 210, 220), umfassend:
- Empfangen eines ersten Zeitzeichens (110; 210) mit einem ersten Bezugszeitpunkt (112; 212);
- Empfangen eines zweiten Zeitzeichens (120; 220) mit einem zweiten Bezugszeitpunkt (122; 222), der dem ersten Bezugszeitpunkt (112; 212) zeitlich folgt;
- Berechnen des zwischen den Bezugszeitpunkten (112, 122; 212, 222) liegenden Sollzeitabstands (218) aus den in den empfangenen Zeitzeichen (110, 120; 210, 220) enthaltenen Zeitangaben;
- Bestimmen eines Zeitintervalls (112-122; 216) und Ermitteln eines Referenzzeitabstands (170; 270) unter Verwendung einer Zählung von Perioden des Dauerträgersignals innerhalb des Zeitintervalls (112-122; 216);
- Vergleichen des Sollzeitabstands (218) mit dem Referenzzeitabstand (170; 270) und Ausgabe eines Fehlersignals, wenn die durch den Vergleich ermittelte Abweichung einen vorgegebenen Toleranzwert überschreitet,
**wobei es sich bei dem Zeitzeichen um eine durch Modulation eines Dauerträgersignals übermittelte Zeitangabe handelt und ein Zeitzeichen (110; 120; 210; 220) insbesondere ein Zeitsignal oder ein Zeittelegramm sein kann, wobei das Zeitsignal eine kontinuierlich in einem festen zeitlichen Raster übertragene Datenstruktur mit einer darin enthaltenen Zeitangabe ist und ein Zeittelegramm ein übertragenes Datenpaket mit einer darin enthaltenen Zeitangabeist.**

2. Verfahren nach Anspruch 1, worin zur Verifizierung der Zeitangaben aus in einem festen zeitlichen Raster übertragenen Zeitsignalen (110, 120) für die Bestimmung des Referenzzeitabstands (170) die Perioden des Dauerträgersignals im Zeitintervall (112-122) zwischen den Bezugszeitpunkten (112, 122) der empfangenen Zeitsignale (110, 120) gezählt werden.

3. Verfahren nach Anspruch 1, worin zur Verifizierung der Zeitangaben aus in einem losen zeitlichen Raster paketorientiert übertragenen Zeittelegrammen (210, 220) zur Bestimmung des Referenzzeitabstands (270) die Perioden des Dauerträgersignals in dem Zeitintervall (216) zwischen den empfangenen Zeittelegrammen (210, 220) gezählt werden und der Referenzzeitabstand (270) durch Addition der Paketdauer (260) erhalten wird.

4. Verfahren nach Anspruch 3, worin weiterhin die Paketdauer (260) durch eine Zählung der Perioden des Dauerträgersignals während der Übertragung eines Zeittelegramms (210, 220) bestimmt wird.

5. Verfahren nach Anspruch 3 oder 4, worin bei der Zählung von Perioden eines frequenzmodulierten Dauerträgersignals die gezählten Perioden mit der durch die Frequenzmodulation variierenden Periodendauer gewichtet werden.

6. Verfahren nach Anspruch 5, worin die Variation der Periodendauer des frequenzmodulierten Dauerträgersignals gemäß den daraus durch eine Demodulation abgeleiteten Daten festgelegt wird.

7. Verfahren nach Anspruch 5, worin bei der Bestimmung der Paketdauer (260) die Variation der Periodendauer des frequenzmodulierten Dauerträgersignals aufgrund der Frequenzmodulation gemäß einem dem ersten Bezugszeitpunkt (212) entsprechenden Zeittelegramm (210) festgelegt wird.

8. Verfahren nach Anspruch 3, worin als Paketdauer (260) ein fest vorgegebener Wert addiert wird.

9. Vorrichtung (300) zur Bereitstellung einer fernsynchronisierten verifizierten Zeitbasis, aufweisend:
- Empfangseinrichtungen (310) zum Empfangen eines Dauerträgersignals mit modulierten Zeitzeichen;
- Decodiereinrichtungen (320) zum Entnehmen der Zeitzeichen aus dem Dauerträgersignal und zum Markieren eines Zeitintervalls durch Anfangs- und Endmarkensignale;
- Berechnungseinrichtungen (330) zum Berechnen des zwischen den Bezugszeitpunkten liegenden Sollzeitabstands (218, 228) aus den in den empfangenen Zeitzeichen enthaltenen Zeitangaben;
- Zähleinrichtungen (340) zum Zählen der Perioden des Dauerträgersignals in dem Zeitintervall (216, 226) zwischen den Anfangs- und Endmarkensignalen;
- Umrechnungseinrichtungen (350) zum Umrechnen der gezählten Perioden in einen Referenzzeitabstand (270); und
- Vergleichseinrichtungen (360) zum Vergleichen der Sollzeitabstands (228, 218) mit dem Referenzzeitabstand (270) und zur Ausgabe eines Fehlersignals an eine Fehlersteuerungseinheit, wenn die durch den Vergleich ermittelte Abweichung einen vorgegebenen Toleranzwert überschreitet.

10. Vorrichtung (300) nach Anspruch 9, wobei die Empfangseinrichtungen (102) als Direktempfänger ausgebildet sind und insbesondere einen selektiven Verstärker umfassen.

11. Vorrichtung (300) nach einem der Ansprüche 9 oder 10, wobei die Decodiereinrichtungen (320) einen Demodulator (322) zur Demodulation eines frequenzmodulierten Signals und eine Rahmensynchronisationseinheit (324) zur Rahmensynchronisation von paketorientiert übertragenen Datenaggregaten umfassen.

12. Vorrichtung (300) nach einem der Ansprüche 9 bis 11, die ausgebildet ist zu einer Abrechnungseinheit in einer Stromtankstelle, einem Taxameter, einer Windkraftanlage, einer Solaranlage ausgebildet ist, oder zu einer sonstigen Einheit, in der zeitabhängige Aktionen durchgeführt werden, wobei die Korrektheit der vorhandenen Zeitbasis vorhanden sein muss.

13. Vorrichtung (300) nach einem der Ansprüche 9 bis 12, die zu einem Zeitdienstrechner, Timeserver, Trusted-Platform-Module oder Hardware-Sicherheitsmodul ausgebildet ist.

## Claims

1. A process to verify time information from time data (110, 120, 130; 210, 220) modulated on a continuous carrier signal, comprising:
- Receiving first time data (110; 210) with a first reference time point (112; 212);
- Receiving second time data (120; 220) with a second reference time point (122; 222), that follows the first reference time point (112; 212) in time;
- Calculating the nominal time interval (218) between the reference time points (112, 122; 212, 222) from the time information contained in the received time data (110, 120; 210, 220);
- determining a time interval (112-122; 216) and determining a reference time interval (170; 270) by counting periods of the continuous carrier signal within the time interval (112-122; 216);
- Comparing the nominal time interval (218) with the reference time interval (170; 270) and outputting an error signal if the deviation determined by the comparison exceeds a specified tolerance value,
the time data being time information conveyed by modulating a continuous carrier signal, it being possible for time data (110; 120; 210; 220) to be, in particular, a time signal or a time telegram, the time signal being a data structure that is continuously transferred in a fixed time-slot pattern and that contains time information, and a time telegram being a data packet that is transferred and that contains time information.

2. The process according to claim 1, wherein the time information from time signals (110, 120) transferred in a fixed time-slot pattern for determination of the reference time interval (170) is verified by counting the periods of the continuous carrier signal in the time interval (112-122) between the reference time points (112, 122) of the received time signals (110, 120).

3. The process according to claim 1, wherein the time information from time telegrams (210, 220) transferred in a packet-oriented manner in a loose time-slot pattern to determine the reference time interval (270) is verified by counting the periods of the continuous carrier signal in the time interval (216) between the received time telegrams (210, 220), and the reference time interval (270) is obtained by adding the packet duration (260).

4. The process according to claim 3, wherein furthermore the packet duration (260) is determined by counting the periods of the continuous carrier signal during the transfer of a time telegram (210, 220).

5. The process according to claim 3 or 4, wherein the counting of periods of a frequency-modulated continuous carrier signal involves weighting the counted periods with the period varying due to frequency modulation.

6. The process according to claim 5, wherein the period of the frequency-modulated continuous carrier signal is varied according to the data derived from it by demodulation.

7. The process according to claim 5, wherein the packet duration (260) is determined by varying the period of the frequency-modulated continuous carrier signal on the basis of frequency modulation according to a time telegram (210) corresponding to the first reference time point (212).

8. The process according to claim 3, wherein the packet duration (260) added is a fixed specified value.

9. A device (300) to provide a remotely synchronized, verified time base having:
- Receiving devices (310) to receive a continuous carrier signal with modulated time signs;
- Decoding devices (320) to extract the time signs from the continuous carrier signal and to mark a time interval by beginning and ending mark signals;
- Calculation devices (330) to calculate the nominal time interval (218, 228) between the reference time points from the time information contained in the received time signs;
- Counting devices (340) to count the periods of the continuous carrier signal in the time interval (216, 226) between the beginning and ending mark signals;
- Conversion devices (350) to convert the counted periods into a reference time interval (270); and
- Comparison devices (360) to compare the nominal time interval (228, 218) with the reference time interval (270) and output an error signal to an error control unit, if the deviation determined by the comparison exceeds a specified tolerance value.

10. The device (300) according to claim 9, wherein the receiving devices (102) are in the form of a tuned radio receiver, and in particular comprise a selective amplifier.

11. The device (300) according to one of claims 9 or 10, wherein the decoding devices (320) comprise a demodulator (322) for demodulation of a frequency-modulated signal and a frame synchronization unit (324) for frame synchronization of data aggregates transferred in a packet-oriented manner.

12. The device (300) according to any one of claims 9 through 11, that is in the form of a billing unit in an electric vehicle charging station, a taximeter, a wind power plant, a solar power system, or in the form of another unit in which time-dependent actions are carried out and the time base must be correct.

13. A device (300) according to any one of claims 9 through 12 that is in the form of a time service computer, time server, trusted platform module, or hardware security module.

## Revendications

1. Procédé de vérification d'indications de temps à partir de signaux de temps (110, 120, 130 ; 210, 220) modulés sur un signal de support permanent, comprenant :
- la réception d'un premier signal de temps (110 ; 210) avec un premier temps de référence (112 ; 212) ;
- la réception d'un deuxième signal de temps (120 ; 220) avec un deuxième temps de référence (122 ; 222) qui suit le premier temps de référence (112 ; 212) dans le temps ;
- le calcul de l'écart de temps souhaité (218) se situant entre les temps de référence (112, 122 ; 212, 222) à partir des indications de temps contenues dans les signaux de temps (110, 120 ; 210, 220) reçus ;
- la détermination d'un intervalle de temps (112-122 ; 216) et l'évaluation d'un écart de temps de référence (170 ; 270), moyennant l'utilisation d'un comptage de périodes du signal de support permanent à l'intérieur d'un intervalle de temps (112-122 ; 216) ;
- la comparaison de l'écart de temps souhaité (218) avec l'écart de temps de référence (170 ; 270) et l'émission d'un signal d'erreur lorsque la déviation évaluée par la comparaison dépasse une valeur de tolérance prédéfinie,
**où, dans le cas du signal de temps, il s'agit d'une indication de temps transmise par une modulation d'un signal de support de donnée et un signal de temps (110 ; 120 ; 210 ; 220) peut être en particulier un signal de temps ou un télégramme de temps, où le signal de temps est une structure de données transmise de manière continue dans une grille de temps fixe avec une indication de temps y étant contenue, et un télégramme de temps est un paquet de données transmises avec une indication de temps y étant contenue.**

2. Procédé selon la revendication 1, dans lequel, pour la vérification des indications de temps, à partir de signaux de temps (110, 120) transmis dans une grille de temps fixe pour la détermination de l'écart de temps de référence (170), les périodes du signal de support permanent sont mesurées dans l'intervalle de temps (112-122) entre les temps de référence (112, 122) des signaux de temps (110, 120) réceptionnés.

3. Procédé selon la revendication 1, dans lequel, pour la vérification des indications de temps à partir des télégrammes de temps (210, 220) transmis à l'état orienté par paquets dans une grille de temps libre pour la détermination de l'écart de temps de référence (270), les périodes du signal de support permanent sont comptées dans l'intervalle de temps (216) entre les télégrammes de temps (210, 220) réceptionnés et l'écart de temps de référence (270) est obtenu par l'addition des durées des paquets (260).

4. Procédé selon la revendication 3, dans lequel, en outre, la durée d'un paquet (260) est déterminée par un comptage des périodes du signal de support permanent pendant la transmission d'un télégramme de temps (210, 220).

5. Procédé selon la revendication 3 ou 4, dans lequel, lors du comptage de périodes d'un signal de support permanent modulé en fréquence, les périodes comptées sont pondérées avec la durée de période variant par la modulation en fréquence.

6. Procédé selon la revendication 5, dans lequel la variation de la durée de période du signal de support permanent modulé en fréquence est fixée selon les données dérivées de celui-ci par une démodulation.

7. Procédé selon la revendication 5, dans lequel, lors de la détermination de la durée de paquet (260), la variation de la durée de période du signal de support permanent modulé en fréquence est fixée selon un télégramme de temps (210) correspondant au premier temps de référence (212) en raison de la modulation en fréquence.

8. Procédé selon la revendication 3, dans lequel, en tant que durée de paquet (260), une valeur fixe prédéfinie est ajoutée.

9. Dispositif (300) pour la mise à disposition d'une base de temps vérifiée par une synchronisation à distance, présentant :
- des systèmes de réception (310) pour la réception d'un signal de support permanent avec des signaux de temps modulés ;
- des systèmes de décodage (320) pour la déduction de signaux de temps à partir du signal de support permanent et pour le marquage d'un intervalle de temps par des signaux marquant le début et la fin ;
- des systèmes de calcul (330) pour le calcul de l'écart de temps souhaité (218, 228) se situant entre les temps de référence à partir des indications de temps contenues dans les signaux de temps réceptionnés ;
- des systèmes de comptage (340) pour le comptage des périodes du signal de support permanent dans l'intervalle de temps (216, 226) entre les signaux de marquage de début et de fin ;
- des systèmes de conversion (350) pour la conversion des périodes comptées en un écart de temps de référence (270) ; et
- des systèmes de comparaison (360) pour la comparaison de l'écart de temps souhaité (228, 218) avec l'écart de temps de référence (270) et pour l'émission d'un signal d'erreur vers une unité de commande des erreurs lorsque la déviation évaluée par la comparaison dépasse une valeur de tolérance prédéfinie.

10. Dispositif (300) selon la revendication 9, dans lequel les systèmes de réception (102) sont conçus sous forme de récepteurs directs et comprennent en particulier un amplificateur sélectif.

11. Dispositif (300) selon l'une des revendications 9 ou 10, dans lequel les systèmes de décodage (320) comprennent un démodulateur (322) pour la démodulation d'un signal modulé en fréquence et une unité de synchronisation de trames (324) pour la synchronisation de trames d'agrégats de données transmises à l'état orienté par paquets.

12. Dispositif (300) selon l'une des revendications 9 à 11, qui est conçu pour une unité de calcul dans une station de recharge de courant, un taximètre, un installation d'énergie éolienne, une installation d'énergie solaire, ou une autre unité dans laquelle sont exécutées des actions en fonction du temps, où une exactitude de la base de temps doit être présente.

13. Dispositif (300) selon l'une des revendications 9 à 12, qui est conçu pour un calculateur de service de pointage, un serveur horaire, un module de plateforme fiable ou un module de sécurité de matériel.
